# EUROPÄISCHE PATENTSCHRIFT

(11) **EP 2 787 175 B1**
(45) Veröffentlichungstag und Bekanntmachung des Hinweises auf die Patenterteilung: **10.05.2017**
(21) Anmeldenummer: 14162708.3
(22) Anmeldetag: 31.03.2014
(51) Int. Cl.: F01D 5/30, F01D 5/32

(54) **Sicherungssystem und Verfahren zur Sicherung eines Befestigungsbereichs wenigstens einer Rotorschaufel oder eines Rotorschaufelsegments in einem Montagebereich eines Rotorgrundkörpers**
Securing system and method for securing a fixing region of at least one rotor blade or a rotor blade segment in a mounting area of a rotor base body
Système de sécurité et procédé de sécurité d'une zone de fixation d'au moins une aube de rotor ou d'un segment d'aube de rotor dans une zone de montage d'un palier de rotor

(30) Priorität: 04.04.2013 DE 102013205948
(43) Veröffentlichungstag der Anmeldung: 08.10.2014
(73) Patentinhaber: MTU Aero Engines AG, 80995 München (DE)
(72) Erfinder: Stiehler, Frank, 04924 Bad Liebenwerda (DE); Kern, Felix, 85386 Eching (DE)

(56) Entgegenhaltungen:
- EP-A1- 2 696 035
- DE-B1- 1 551 202
- US-A1- 2011 027 090

## Beschreibung

Die Arbeiten, die zu dieser Erfindung geführt haben, wurden gemäß der *Finanzhilfevereinbarung* im Zuge des Siebten Rahmenprogramms der Europäischen Union (*RP7*/*2007*-*2013*) gefördert.

### Beschreibung

Die Erfindung betrifft ein Sicherungssystem und ein Verfahren zur Sicherung eines Befestigungsbereichs wenigstens einer Rotorschaufel oder eines Rotorschaufelsegments in einem Montagebereich eines Rotorgrundkörpers. Die Erfindung betrifft weiterhin einen Rotor mit wenigstens einem derartigen Sicherungssystem. Ein Sicherungssystem nach dem Oberbegriff von Anspruch 1 ist aus der DE 15 51 202 bekannt.

Ein weiteres Sicherungssystem ist beispielsweise bereits aus der US 2009/0060746 A1 zu entnehmen. Zur Fixierung von Rotorschaufeln an einem Rotorgrundkörper werden zunächst als sogenanntes Retainerbleche ausgebildete Sicherungssysteme in einzelne Montagebereiche des Rotorgrundkörpers eingesetzt. Anschließend wird der Rotorgrundkörper beschaufelt, indem die Befestigungsbereiche der Rotorschaufeln oder Rotorschaufelsegmente in die entsprechenden Mon-. tagebereiche eingesetzt werden. Zum Sichern der Rotorschaufeln oder Rotorschaufelsegmente werden Endbereiche der einzelnen Sicherungssysteme umgebogen, um eine Art Klammer um den Befestigungsbereich auszubilden.

Als nachteilig an den bekannten Sicherungssystemen ist der Umstand anzusehen, dass in Fällen, in denen diese Retainerbleche beim Umbiegen beschädigt werden, der gesamte Rotorgrundkörper entschaufelt werden muss, um das defekte Sicherungssystem zu ersetzen. Dies führt zu erheblich erhöhten Monatgekosten und -zeiten.

Der Vollständigkeit halber sei zudem auch noch auf die Druckschriften EP 2 696 035 A1 und US 2011/027090 A1 hingewiesen.

Aufgabe der vorliegenden Erfindung ist es, ein Sicherungssystem der eingangs genannten Art zu schaffen, welches eine verbesserte Montage und Demontage ermöglicht. Weitere Aufgaben der Erfindung bestehen darin, ein entsprechendes Verfahren zum Sichern eines Befestigungsbereichs wenigstens einer Rotorschaufel oder eines Rotorschaufelsegments in einem Montagebereich eines Rotorgrundkörpers sowie einen Rotor mit einem entsprechenden Sicherungssystem zu schaffen.

Die Aufgaben werden erfindungsgemäß durch ein Sicherungssystem mit den Merkmalen des Anspruchs 1, durch ein Verfahren mit den Merkmalen des Anspruchs 8 sowie durch einen Rotor mit den Merkmalen des Anspruchs 9 gelöst. Vorteilhafte Ausgestaltungen mit zweckmäßigen Weiterbildungen der Erfindung sind in den jeweiligen Unteransprüchen angegeben, wobei vorteilhafte Ausgestaltungen des Sicherungssystems als vorteilhafte Ausgestaltungen des Verfahrens bzw. des Rotors und umgekehrt anzusehen sind.

Ein erster Aspekt der Erfindung betrifft ein Sicherungssystem zur Sicherung eines Befestigungsbereichs wenigstens einer Rotorschaufel oder eines Rotorschaufelsegments in einem Montagebereich eines Rotorgrundkörpers. Zur verbesserten Montage und Demontage des Sicherungssystems ist es erfindungsgemäß vorgesehen, dass das Sicherungssystem wenigstens ein erstes Halteteilelement und ein zweites Halteteilelement umfasst, die jeweils einen Haltebereich und einen Verbindungsbereich umfassen. Die Verbindungsbereiche der Halteteilelemente sind zur Herstellung einer Clipsverbindung in den Montagebereiche einführbar und im Montagebereich miteinander verrastbar. Die Haltebereiche der Halteteilelemente sind derart ausgebildet, dass sie den Befestigungsbereich der wenigstens einen Rotorschaufel oder des Rotorschaufelsegments im verrasteten Zustand der Verbindungsbereiche im Montagebereich festlegen. Mit anderen Worten ist erfindungsgemäß ein zweiteiliges Sicherungssystem vorgesehen, dessen zwei Halteteilelemente zum Sichern der Rotorschaufel oder des Rotorschaufelsegments am Rotorgrundkörper im jeweiligen Montagebereich miteinander verclipst werden, wobei die Haltebereiche der Halteteilelemente im montierten Zustand der Halteteilelemente derart ausgebildet sind, dass ohne weitere Arbeitsschritte wie beispielsweise Umbiegen oder dergleichen eine Lagefixierung der betreffenden Rotorschaufel bzw. des betreffenden Rotorschaufelsegments bewirken. Hierdurch sind eine besonders einfache, schnelle und kostengünstige Montage des Sicherungssystems sowie eine entsprechend einfache, schnelle und kostengünstige Lagesicherung der Rotorschaufel bzw. des Rotorschaufelsegments ermöglicht. Zum Entfernen oder Austauschen des Sicherungssystems ist es zudem ausreichend, die Clipsverbindung zwischen den Halteteilelementen zu lösen. Die wieder vereinzelten Halteteilelemente können dann einfach aus dem Montagebereich entfernt und gegebenenfalls durch neue Halteteilelemente ersetzt werden. Eine Entschaufelung des gesamten Rotorgrundkörpers ist im Unterschied zum Stand der Technik nicht erforderlich, wodurch erhebliche Zeit- und Kostenvorteile erzielt werden. Das Sicherungssystem ist dabei grundsätzlich unabhängig von der erforderlichen Montagerichtung und kann beispielsweise in axialer oder radialer Richtung, von der Vorderseite oder von der Rückseite des Rotorgrundkörpers aus angebracht werden. Nach dem Herstellen der Clipsverbindung stellt das Sicherungssystem weiterhin einen definierten Kraftfluss sicher.

Erfindungsgemäß ist zudem vorgesehen, dass der Verbindungsbereich des ersten Halteteilelements einen Schaft mit wenigstens einer abstehenden Rastnase umfasst, der zur Herstellung der Clipsverbindung in eine Clipsaufnahme des Verbindungsbereichs des zweiten Halteteilelements einclipsbar ist. Hierdurch ist eine einfache und flexible Möglichkeit zur Herstellung einer Clipsverbindung geschaffen. Durch Variierung der Schaftlänge ist zudem eine einfache Anpassbarkeit des Sicherungssystems an unterschiedliche Rotortypen gegeben. Dabei kann grundsätzlich vorgesehen sein, dass das erste Halteteilelement einen Schaft mit zwei oder mehr Rastnasen umfasst. Dies erlaubt eine besonders einfache Einstellung der Einclips- und Ausclipskräfte, die im Wesentlichen unabhängig voreinander eingestellt werden können. Damit kann beispielsweise eine feste und sichere Verbindung der Halteteilelemente mit großer Ausclipskraft sichergestellt werden.

Ferner ist es vorgesehen, dass die Clipsaufnahme des zweiten Halteteilelements wenigstens eine Rastzunge umfasst. Hierdurch können die zum Verclipsen bzw. Verrasten der Halteteilelemente erforderliche Einführkinematik und die damit verbundenen Einclipskräfte besonders einfach und präzise eingestellt werden. Grundsätzlich kann dabei vorgesehen sein, dass jeder Rastnase des ersten Halteteilelements eine Rastzunge des zweiten Halteteilelements zugeordnet ist.

Erfindungsgemäß ist es auch vorgesehen, dass die wenigstens eine Rastzunge zum Herstellen der Clipsverbindung elastisch zwischen einer Ruhestellung und einer ausgelenkten Stellung verformbar ist und/oder eine Einführschräge zum Einclipsen der wenigstens einen Rastnase des ersten Halteteilelements bildet. Indem die Rastzunge elastisch zwischen einer Ruhestellung und einer ausgelenkten Stellung verformbar ist, kann die Rastzunge beim Einführen der Rastnase elastischen aus der Ruhestellung heraus verformt werden, bis die Rastnase ihre gewünschte Montageendstellung erreicht hat und die Clipsverbindung hergestellt ist. Vorzugsweise kehrt die Rastzunge nach oder beim Herstellen der Clipsverbindung in ihre Ruheposition zurück. Indem die wenigstens eine Rastzunge eine Einführschräge zum Einclipsen der wenigstens einen Rastnase des ersten Halteteilelements bildet, können die Einführkinematik und die Einclipskräfte besonders einfach und präzise eingestellt werden, so dass eine entsprechend einfache und schnelle Montage ermöglicht ist.

Eine vereinfachte Montage wird einer weiteren vorteilhaften Ausgestaltung der Erfindung dadurch erreicht, dass die wenigstens eine Rastnase an ihrer dem Haltebereich abgewandten Seite eine abgerundete und/oder abgeschrägte Einführkontur aufweist. Eine besonders präzise Einstellung der zum Demontieren erforderlichen Ausclipskraft wird alternativ oder zusätzlich dadurch erzielt, dass die wenigstens eine Rastnase an ihrer dem Haltebereich zugewandten Seite eine Rastkante umfasst, die einen vorbestimmten Winkel mit einer Längsachse des Schafts einschließt. Beispielsweise kann vorgesehen sein, dass die Rastkante der Rastnase in einem rechten Winkel oder in einem spitzen Winkel zur Längsachse des Schafts veriäuft, um besonders hohe Ausclipskräfte sicherzustellen. Dabei kann weiterhin vorgesehen sein, dass die Ausclipskräfte so hoch eingestellt werden, dass die Clipsverbindung nicht mehr zerstörungsfrei gelöst werden kann. Umgekehrt können durch Einstellung eines stumpfen Winkels geringere Ausclipskräfte erzielt werden. Eine mechanisch besonders stabile und nicht zerstörungsfrei lösbare Clipsverbindung wird dadurch erzielt, dass die Clipsaufnahme im verrasteten Zustand in einen Hinterschnitt der Rastnase eingreift.

Weitere Vorteile ergeben sich, wenn der Verbindungsbereich des zweiten Halteteilelements eine Aufnahme umfasst, in welcher die wenigstens eine Rastnase des ersten Halteteilelements im verrasteten Zustand der Halteteilelemente angeordnet ist. Dies stellt eine konstruktiv einfache Möglichkeit zur Definierung der Montageendposition der Halteteilelemente dar.

Eine besonders präzise Anpassbarkeit an unterschiedliche Geometrien des Montagebereichs wird in weiterer Ausgestaltung der Erfindung dadurch erzielt, dass die Längsachse des Schafts und/oder eine Haupterstreckungsachse der Clipsaufnahme einen vorbestimmten Winkel mit einer Haupterstreckungsachse des zugeordneten Haltebereichs einschließt. Hierdurch kann das Sicherungssystem besonders einfach an schräg bzw. nicht-parallel zu einer Drehachse des Rotorgrundköpers verlaufende Montagebereiche angepasst werden.

In einer weiteren vorteilhaften Ausgestaltung der Erfindung umfassen die Verbindungsbereiche des ersten Halteteilelements und des zweiten Halteteilelements miteinander korrespondierende Anschläge, mittels welchen eine Relativbewegung zwischen den Halteteilelementen begrenzbar ist. Dies stellt eine konstruktiv einfache und kostengünstige Möglichkeit zur Begrenzung der relativen Bewegbarkeit der beiden Halteteilelemente sowie zur Definierung einer Montageendposition dar.

In einer weiteren vorteilhaften Ausgestaltung der Erfindung ist vorgesehen, dass die Verbindungsbereiche des ersten Halteteilelements und des zweiten Halteteilelements derart ausgebildet sind, dass sie nach dem Verrasten nur zerstörend ausgeclipst werden können. Hierdurch wird eine besonders zuverlässige Sicherung der Rotorschaufel oder des Rotorschaufelsegments erzielt, ohne dass eine Demontage grundsätzlich verunmöglicht wird.

Eine mechanisch besonders stabile Sicherung der Rotorschaufel oder des Rotorschaufelsegments sowie eine besonders vorteilhafter Kraftfluss werden in weiterer Ausgestaltung der Erfindung dadurch erzielt, dass der Haltebereich und der Verbindungsbereich des ersten Halteteilelements und/oder des zweiten Halteteilelements im Querschnitt im Wesentlichen L-förmig ausgebildet sind.

Ein zweiter Aspekt der Erfindung betrifft ein Verfahren zum Sichern eines Befestigungsbereichs wenigstens einer Rotorschaufel oder eines Rotorschaufelsegments in einem Montagebereich eines Rotorgrundkörpers. Erfindungsgemäß ist dabei vorgesehen, dass ein Sicherungssystem nach einem der vorhergehenden Ausführungsbeispiele verwendet wird, wobei die Verbindungsbereiche der Halteteilelemente des Sicherungssystems von gegenüberliegenden Seiten aus in den Montagebereich eingeführt und im Montagebereich miteinander unter Herstellung einer Clipsverbindung verrastet werden, so dass die Haltebereiche der Halteteilelemente den Befestigungsbereich der wenigstens einen Rotorschaufel oder des Rotorschaufelsegments im verrasteten Zustand der Verbindungsbereiche im Montagebereich festlegen. Hierdurch sind eine besonders einfache, schnelle und kostengünstige Montage des Sicherungssystems sowie eine entsprechend einfache, schnelle und kostengünstige Lagesicherung der Rotorschaufel bzw. des Rotorschaufelsegments ermöglicht. Zum Entfemen oder Austauschen des Sicherungssystems ist es ausreichend, die Clipsverbindung zwischen den Halteteilelementen zu lösen. Dabei kann grundsätzlich vorgesehen sein, dass sich die beiden Halteteilelemente zerstörungsfrei oder nur zerstörend wie-der ausgeclipst werden können. Die wieder vereinzelten Halteteilelemente können dann einfach aus dem Montagebereich entfernt und gegebenenfalls durch neue Halteteilelemente ersetzt werden. Eine Entschaufelung des gesamten Rotorgrundkörpers ist im Unterschied zum Stand der Technik nicht erforderlich, wodurch erhebliche Zeit- und Kostenvorteile erzielt werden. Das Sicherungssystem kann dabei grundsätzlich unabhängig von der erforderlichen Montagerichtung verwendet werden. Nach dem Herstellen der Clipsverbindung stellt das Sicherungssystem darüber hinaus einen definierten Kraftfluss sicher. Vorzugsweise wird das Sicherungssystem bezüglich der Drehachse des Rotorgrundkörpers radial unterhalb des Befestigungsbereichs der Rotorschaufel oder des Rotorschaufelsegments in den Montagebereich eingeführt. Weitere sich ergebende Merkmale und deren Vorteile sind den Beschreibungen des ersten Erfindungsaspekts zu entnehmen, wobei vorteilhafte Ausgestaltungen des ersten Erfindungsaspekts als vorteilhafte Ausgestaltungen des zweiten Erfindungsaspekts und umgekehrt anzusehen sind.

Ein dritter Aspekt der Erfindung betrifft einen Rotor, insbesondere für eine thermische Gasturbine, mit einem Rotorgrundkörper, welche wenigstens einen Montagebereich umfasst, in welchem ein Befestigungsbereich wenigstens einer Rotorschaufel oder eines Rotorschaufelsegments festgelegt ist. Erfindungsgemäß ist dabei vorgesehen, dass der Rotor wenigstens ein Sicherungssystem nach einem der vorhergehenden Ausführungsbeispiele umfasst, mittels welchem der Befestigungsbereich der wenigstens einen Rotorschaufel oder des Rotorschaufelsegments am Rotorgrundkörper festgelegt ist. Hierdurch sind eine besonders einfache, schnelle und kostengünstige Montage des Sicherungssystems sowie eine entsprechend einfache, schnelle und kostengünstige Lagesicherung der Rotorschaufel bzw. des Rotorschaufelsegments ermöglicht. Der Rotorgrundkörper kann beispielsweise als Rotorscheibe oder als Rotorring ausgebildet sein. Weitere sich ergebende Merkmale und deren Vorteile sind den Beschreibungen des ersten und des zweiten Erfindungsaspekts zu entnehmen, wobei vorteilhafte Ausgestaltungen des ersten und des zweiten Erfindungsaspekts als vorteilhafte Ausgestaltungen des dritten Erfindungsaspekts und umgekehrt anzusehen sind.

Weitere Vorteile ergeben sich, indem der Montagebereich bezüglich einer Drehachse des Rotors als axiale Montageöffnung in einem radial äußeren Randbereich des Rotorgrundkörpers ausgebildet ist. Dies erlaubt neben einer einfachen Montage auch eine mechanisch besonders stabile Anbindung der Rotorschaufel(n) bzw. des Rotorschaufelsegments am Rotorgrundkörper.

Weitere Merkmale der Erfindung ergeben sich aus den Ansprüchen, dem Ausführungsbeispiel sowie anhand der Zeichnungen. Die vorstehend in der Beschreibung genannten Merkmale und Merkmalskombinationen sowie die nachfolgend in dem Ausführungsbeispiel genannten Merkmale und Merkmalskombinationen sind nicht nur in der jeweils angegebenen Kombination, sondern auch in anderen Kombinationen verwendbar, ohne den Rahmen der Erfindung zu verlassen. Dabei zeigt:
- Fig. 1: eine schematische seitliche Schnittansicht eines Rotors, an dessen Rotorgrundkörper eine Rotorschaufel mit Hilfe eines erfindungsgemäßen Sicherungssystems befestigt ist;
- Fig. 2: eine teiltransparente Perspektivansicht des in Fig. 1 gezeigten Rotors;
- Fig. 3: eine schematische Aufsicht eines ersten Halteteilelements des Sicherungssystems;
- Fig. 4: eine schematische Aufsicht eines zweiten Halteteilelements des Sicherungssystems; und
- Fig. 5: eine schematische Perspektivansicht des Sicherungssystems, wobei das erste und das zweite Halteteilelement miteinander verrastet sind.

Fig. 1 zeigt eine schematische seitliche Schnittansicht eines Rotors 10 für eine thermische Gasturbine, beispielsweise für ein Flugzeugtriebwerk. Fig. 1 wird im Folgenden in Zusammenschau mit Fig. 2 erläutert werden, in welcher eine schematische und teilweise transparente Perspektivansicht des in Fig. 1 gezeigten Rotors 10 dargestellt ist. Der Rotor 10 weist einen scheibenförmigen Rotorgrundkörper 12 auf, an welchem eine Rotorschaufel 14 mit Hilfe eines erfindungsgemäßen Sicherungssystems 16 befestigt ist. Die Rotorschaufel 14 weist ein in radialer Richtung betrachtet ein Schaufelblatt 18, eine darunterliegende Schaufelplattform 20 sowie einen radial unterhalb der Schaufelplattform 20 angeordneten und vorliegend als Schaufelfuß ausgebildeten Befestigungsbereich 22, welcher in einen bezüglich einer Drehachse des Rotors 10 axial verlaufenden Montagebereich 24 des Rotorgrundkörpers 12 eingeschoben ist. Man erkennt, dass das Sicherungssystem 16 radial unterhalb des Befestigungsbereichs 22 der Rotorschaufel 14 im Montagebereich 24 angeordnet ist und den Befestigungsbereich 22 klammerartig umgreift, so dass die Rotorschaufel 14 sowohl an der Vorder- als auch an der Rückseite des Rotorgrundkörpers 12 an diesem festlegt ist.

Das Sicherungssystem 16 besteht aus einem ersten Halteteilelement 26a, das in Fig. 3 in Aufsicht abgebildet ist, und einem zweiten Halteteilelement 26b, das in Fig. 4 in Aufsicht abgebildet ist. Jedes Halteteilelement 26a, 26b weist jeweils einen Haltebereich 28a bzw. 28b und einen Verbindungsbereich 30a bzw. 30b auf, wobei die Verbindungsbereiche 30a, 30b der Halteteilelemente 26a, 26b zur Herstellung einer Clipsverbindung einerseits von vorne und andererseits von hinten in den Montagebereich 24 eingeführt und im Montagebereich 24 miteinander verrastet werden, so dass die Haltebereiche 28a, 28b der Halteteilelemente 26a, 26b den Befestigungsbereich 22 der Rotorschaufel 14 (oder eines Rotorschaufelsegments) in der in Fig. 1 und Fig. 2 gezeigten Weise im Montagebereich 24 lagesichern. Die Haltebereiche 28a, 28b und die Verbindungsbereiche 30a, 30b des ersten und des zweiten Halteteilelements 26a, 26b sind im Querschnitt im Wesentlichen L-förmig ausgebildet, so dass die Haltebereiche 28a, 28b zumindest annähernd senkrecht auf den Verbindungsbereichen 30a, 30b stehen.

Wie in Fig. 3 erkennbar ist, umfasst der Verbindungsbereich 30a des ersten Halteteilelements 26a einen Schaft 32 mit zwei seitlich abstehenden Rastnasen 34a, 34b. Zur Herstellung der Clipsverbindung wird der Verbindungsbereich 30a in eine entsprechend ausgebildete Clipsaufnahme 36 des Verbindungsbereichs 30b des zweiten Halteteilelements 26b eingeclipst. Fig. 5 zeigt zur weiteren Erläuterung eine schematische Perspektivansicht des Sicherungssystems 16, wobei das erste und das zweite Halteteilelement 26a, 26b miteinander verrastet sind. Wie man in Fig. 4 erkennt, umfasst die Clipsaufnahme 36 des zweiten Halteteilelements 26b zwei Rastzungen 38a, 38b, die als Einführschrägen fungieren und beim Einführen der Rastnasen 34a, 34b in die Clipsaufnahme 36 aus der in Fig. 4 gezeigten Ruheposition elastisch nach außen hin verformt werden, bis die Rastnasen 34a, 34b ihre in Fig. 5 erkennbare Montageendposition erreichen, in welcher sie in einer korrespondierenden Aufnahme 40 des Verbindungsbereichs 30b angeordnet sind. Man erkennt in Fig. 3, dass die Rastnasen 34a, 34b an ihren dem Haltebereich 28a abgewandten bzw. ihren der Clipsaufnahme 36 zugewandten Seiten abgerundete Einführkonturen 35a, 35b aufweisen, wodurch das Einführen in die Clipsaufnahme 36 erleichtert wird.

Die Aufnahme 40 begrenzt zusammen mit den Anschlägen 42a, 42b und den korrespondierenden Anschlägen 42c, 42d des zweiten Halteteilelements 26b die Bewegung des ersten Halteteilelements 26a in die Clipsaufhahme 36 des zweiten Halteteilelements 26b hinein. In der in Fig. 5 gezeigten Position des ersten Halteteilelements 26a federn die Rastnasen 34a, 34b zurück in ihre in Fig. 4 gezeigte Ruhestellung und bilden mit ihren inneren Endbereichen Anschläge 42e, 42f, die im Zusammenwirken mit Rastkanten 44a, 44b der Rastnasen 34a, 34b eine Bewegung des ersten Halteteilelements 26a aus der Clipsaufnahme 36 heraus verunmöglichen. Die Verbindungsbereiche 30a, 30b des ersten und des zweiten Halteteilelements 26a, 26b sind dabei vorliegend derart ausgebildet, dass sie nach dem Verrasten nicht wieder zerstörungsfrei ausgeclipst werden können. Hierzu schließen Rastkanten 44a, 44b ungefähr einen rechten Winkel mit einer Längsachse des Schafts 32 eins. Im Zusammenwirken mit den Anschlägen 42e, 42f der Rastzungen 38a, 38b wird daher sichergestellt, dass die erforderliche Ausclipskraft so groß ist, dass es vor dem Erreichen der Ausclipskraft zu einer Zerstörung wenigstens eines der Halteteilelemente 26a, 26b kommt.

Wie man in Fig. 3 und Fig. 4 weiterhin erkennt, stehen die Längs- oder Haupterstreckungsachsen des Schafts 32 bzw. der Clipsaufnahme 36 nicht senkrecht auf den Haupterstreckungsachsen der jeweiligen Haltebereiche 28a, 28b, sondern sind leicht angewinkelt, um einer Geometrie der Montagebereiche 24 besser zu entsprechen.

Die in den Unterlagen angegebenen Parameterwerte zur Definition von Prozess- und Messbedingungen für die Charakterisierung von spezifischen Eigenschaften des Erfindungsgegenstands sind auch im Rahmen von Abweichungen - beispielsweise aufgrund von Messfehlem, Systemfehlern, Einwaagefehlem, DIN-Toleranzen und dergleichen - als vom Rahmen der Erfindung mitumfasst anzusehen.

## Patentansprüche

1. Sicherungssystem (16) zur Sicherung eines Befestigungsbereichs (22) wenigstens einer Rotorschaufel (14) oder eines Rotorschaufelsegments in einem Montagebereich (24) eines Rotorgrundkörpers (12), wobei das Sicherungssystem (16) wenigstens ein erstes Halteteilelement (26a) und ein zweites Halteteilelement (26b) umfasst, die jeweils einen Haltebereich (28a, 28b) und einen Verbindungsbereich (30a, 30b) umfassen, wobei die Verbindungsbereiche (30a, 30b) der Halteteilelemente (26a, 26b) zur Herstellung einer Clipsverbindung in den Montagebereich (24) einführbar und im Montagebereich (24) miteinander verrastbar sind, wobei die Haltebereiche (28a, 28b) der Halteteilelemente (26a, 26b) ausgebildet sind, den Befestigungsbereich (22) der wenigstens einen Rotorschaufel (14) oder des Rotorschaufelsegments im verrasteten Zustand der Verbindungsbereiche (30a, 30b) im Montagebereich (24) festzulegen, wobei der Verbindungsbereich (30a) des ersten Halteteilelements (26a) einen Schaft (32) mit wenigstens einer abstehenden Rastnase (34a, 34b) umfasst, der zur Herstellung der Clipsverbindung in eine Clipsaufnahme (36) des Verbindungsbereichs (30b) des zweiten Halteteilelements (26b) einclipsbar ist, wobei die Clipsaufnahme (36) des zweiten Halteteilelements (26b) wenigstens eine Rastzunge (38a, 38b) umfasst, und wobei die wenigstens eine Rastzunge (38a, 38b) zum Herstellen der Clipsverbindung elastisch zwischen einer Ruhestellung und einer ausgelenkten Stellung verformbar ist und/oder eine Einführschräge zum Einclipsen der wenigstens einen Rastnase (34a, 34b) des ersten Halteteilelements (26a) bildet **dadurch gekennzeichnet, dass** die Verbindungsbereiche (30a, 30b) beider Halteteilelemente (26a, 26b) zur Herstellung der Clipsverbindung einerseits von vorne und andererseits von hinten in den Montagebereich (24) einführbar und im Montagebereich (24) miteinander verrastbar sind, so dass die Haltebereiche (28a, 28b) der Halteteilelemente (26a, 26b) den Befestigungsbereich (22) der Rotorschaufel (14) oder eines Rotorschaufelsegments im Montagebereich (24) lagesichem.

2. Sicherungssystem (16) nach Anspruch 1, **dadurch gekennzeichnet, dass** die wenigstens eine Rastnase (34a, 34b) an ihrer dem Haltebereich (28a) abgewandten Seite eine abgerundete und/oder abgeschrägte Einführkontur (35a, 35b) aufweist und/oder dass die wenigstens eine Rastnase (34a, 34b) an ihrer dem Haltebereich (28a) zugewandten Seite eine Rastkante (44a, 44b) umfasst, die einen vorbestimmten Winkel mit einer Längsachse des Schafts (32) einschließt und/oder dass die Clipsaufnahme (36) im verrasteten Zustand in einen Hinterschnitt der Rastnase (34a, 34b) eingreift.

3. Sicherungssystem (16) nach einem der vorhergehenden Ansprüche, **dadurch gekennzeichnet, dass** der Verbindungsbereich (30a, 30b) des zweiten Halteteilelements (26b) eine Aufnahme (40) umfasst, in welcher die wenigstens eine Rastnase (34a, 34b) des ersten Halteteilelements (26a) im verrasteten Zustand der Halteteilelemente (26a, 26b) angeordnet ist.

4. Sicherungssystem (16) nach einem der vorhergehenden Ansprüche, **dadurch gekennzeichnet, dass** die Längsachse des Schafts (32) und/oder eine Haupterstreckungsachse der Clipsaufnahme (36) einen vorbestimmten Winkel mit einer Haupterstreckungsachse des zugeordneten Haltebereichs (28a, 28b) einschließt.

5. Sicherungssystem (16) nach einem der vorhergehenden Ansprüche, **dadurch gekennzeichnet, dass** die Verbindungsbereiche (30a, 30b) des ersten Halteteilelements (26a) und des zweiten Halteteilelements (26b) miteinander korrespondierende Anschläge (42a-f) umfassen, mittels welchen eine Relativbewegung zwischen den Halteteilelementen (26a, 26b) begrenzbar ist.

6. Sicherungssystem (16) nach einem der vorhergehenden Ansprüche, **dadurch gekennzeichnet, dass** die Verbindungsbereiche (30a, 30b) des ersten Halteteilelements (26a) und des zweiten Halteteilelements (26b) derart ausgebildet sind, dass sie nach dem Verrasten nur zerstörend ausgeclipst werden können.

7. Sicherungssystem (16) nach einem der vorhergehenden Ansprüche, **dadurch gekennzeichnet, dass** der Haltebereich (28a, 28b) und der Verbindungsbereich (30a, 30b) des ersten Halteteilelements (26a) und/oder des zweiten Halteteilelements (26b) im Querschnitt im Wesentlichen L-förmig ausgebildet sind.

8. Verfahren zum Sichern eines Befestigungsbereichs (22) wenigstens einer Rotorschaufel (14) oder eines Rotorschaufelsegments in einem Montagebereich (24) eines Rotorgrundkörpers (12), **dadurch gekennzeichnet, dass** ein Sicherungssystem (16) nach einem der Ansprüche 1 bis 7 verwendet wird, wobei die Verbindungsbereiche (30a, 30b) der Halteteilelemente (26a, 26b) des Sicherungssystems (16) von gegenüberliegenden Seiten aus in den Montagebereich (24) eingeführt und im Montagebereich (24) miteinander unter Herstellung einer Clipsverbindung verrastet werden, so dass die Haltebereiche (28a, 28b) der Halteteilelemente (26a, 26b) den Befestigungsbereich (22) der wenigstens einen Rotorschaufel (14) oder des Rotorschaufelsegments im verrasteten Zustand der Verbindungsbereiche (30a, 30b) im Montagebereich (24) festlegen.

9. Rotor (10), insbesondere für eine thermische Gasturbine, mit einem Rotorgrundkörper (12), welche wenigstens einen Montagebereich (24) umfasst, in welchem ein Befestigungsbereich (22) wenigstens einer Rotorschaufel (16) oder eines Rotorschaufelsegments festgelegt ist, **dadurch gekennzeichnet, dass** der Rotor (10) wenigstens ein Sicherungssystem (16) nach einem der Ansprüche 1 bis 7 umfasst, mittels welchem der Befestigungsbereich (22) der wenigstens einen Rotorschaufel (14) oder des Rotorschaufelsegments am Rotorgrundkörper (12) festgelegt ist.

10. Rotor (10) nach Anspruch 9, **dadurch gekennzeichnet, dass** der Montagebereich (24) bezüglich einer Drehachse des Rotors (10) als axiale Montageöffnung (24) in einem radial äußeren Randbereich des Rotorgrundkörpers (12) ausgebildet ist.

## Claims

1. A securing system (16) for securing a fixing region (22) of at least one rotor blade (14) or rotor blade segment in a mounting area (24) of a rotor base body (12), wherein the securing system (16) comprises at least one first retaining part element (26a) and one second retaining part element (26b), each of which comprises a retaining area (28a, 28b) and a connecting area (30a, 30b), wherein the connecting areas (30a, 30b) of the retaining part elements (26a, 26b) can be inserted into the mounting area (24) and interlocked in the mounting area (24) in order to produce a clip connection, wherein the retaining areas (28a, 28b) of the retaining part elements (26a, 26b) are designed to establish the fixing region (22) of the at least one rotor blade (14) or rotor blade segment in the locked state of the connecting areas (30a, 30b) in the mounting area (24), wherein the connecting area (30a) of the first retaining part element (26a) comprises a shaft (32) with at least one projecting detent lug (34a, 34b) that can be clipped into a clip receptacle (36) of the connecting area (30b) of the second retaining part element (26b) in order to establish the clip connection, wherein the clip receptacle (36) of the second retaining part element (26b) comprises at least one latching tongue (38a, 38b), and wherein the at least one latching tongue (38a, 38b), in order to establish the clip connection, can be deformed elastically between a neutral position and a deflected position and/or forms an insertion chamfer for clipping-in the at least one detent lug (34a, 34b) of the first retaining part element (26a), **characterized in that** the connecting areas (30a, 30b) of both retaining part elements (26a, 26b), in order to establish the clip connection, can be inserted into the mounting area (24) from the front on the one hand and from the rear on the other and interlocked in the mounting area (24), so that the retaining areas (28a, 28b) of the retaining part elements (26a, 26b) positionally secure the fixing region (22) of the rotor blade (14) or of a rotor blade segment in the mounting area (24).

2. The securing system (16) as set forth in claim 1, **characterized in that** the at least one detent lug (34a, 34b) has on its side facing away from the retaining area (28a) a rounded and/or chamfered insertion contour (35a, 35b) and/or that the at least one detent lug (34a, 34b) comprises on its side facing toward the retaining area (28a) a detent edge (44a, 44b) that forms a predetermined angle with a longitudinal axis of the shaft (32) and/or that the clip receptacle (36) engages in an undercut of the detent lug (34a, 34b) in the locked state.

3. The securing system (16) as set forth in any one of the preceding claims, **characterized in that** the connecting area (30a, 30b) of the second retaining part element (26b) comprises a receptacle (40) in which the at least one detent lug (34a, 34b) of the first retaining part element (26a) is arranged in the locked state of the retaining part elements (26a, 26b).

4. The securing system (16) as set forth in any one of the preceding claims, **characterized in that** the longitudinal axis of the shaft (32) and/or a main axis of extension of the clip receptacle (36) forms a predetermined angle with a main axis of extension of the associated retaining area (28a, 28b).

5. The securing system (16) as set forth in any one of the preceding claims, **characterized in that** the connecting areas (30a, 30b) of the first retaining part element (26a) and of the second retaining part element (26b) comprise mutually corresponding stops (42a-f) by means of which a relative movement between the retaining part elements (26a, 26b) can be limited.

6. The securing system (16) as set forth in any one of the preceding claims, **characterized in that** the connecting areas (30a, 30b) of the first retaining part element (26a) and of the second retaining part element (26b) are embodied such that, after they are interlocked, they can be unclipped only destructively.

7. The securing system (16) as set forth in any one of the preceding claims. **characterized in that** the retaining area (28a, 28b) and the connecting area (30a, 30b) of the first retaining part element (26a) and/or of the second retaining part element (26b) have a substantially L-shaped cross section.

8. A method for securing a fixing region (22) of at least one rotor blade (14) or rotor blade segment in a mounting area (24) of a rotor base body (12), **characterized in that** a securing system (16) as set forth in any one of claims 1 to 7 is used, wherein the connecting areas (30a, 30b) of the retaining part elements (26a, 26b) of the securing system (16) are inserted from opposite sides into the mounting area (24) and interlocked in the mounting area (24) to establish a clip connection, whereby the retaining areas (28a, 28b) of the retaining part elements (26a, 26b) establish the fixing region (22) of the at least one rotor blade (14) or rotor blade segment in the locked state of the connecting areas (30a, 30b) in the mounting area (24).

9. A rotor (10), particularly for a thermal gas turbine, with a rotor base body (12) that comprises at least one mounting area (24) in which a fixing region (22) of at least one rotor blade (16) or rotor blade segment is established, **characterized in that** the rotor (10) comprises at least one securing system (16) as set forth in any one of claims 1 to 7 by means of which the fixing region (22) of the at least one rotor blade (14) or rotor blade segment is established on the rotor base body (12).

10. The rotor (10) as set forth in claim 9, **characterized in that** the mounting area (24) is embodied with respect to an axis of rotation of the rotor (10) as an axial mounting opening (24) in a radially outside edge region of the rotor base body (12).

## Revendications

1. Système de sécurité (16) pour sécuriser une zone de fixation (22) d'au moins une pale de rotor (14) ou d'un segment de pale de rotor dans une zone de montage (24) d'un corps de base de rotor (12), dans lequel le système de sécurité (16) comprend au moins un premier élément partiel de retenue (26a) et un second élément partie de retenue (26b), qui comprennent respectivement une zone de retenue (28a, 28b) et une zone de jonction (30a, 30b), dans lequel les zones de jonction (30a, 30b) des éléments partiels de retenue (26a, 26b) peuvent être insérés dans la zone de montage (24) pour établir une jonction clipsée et peuvent être enclenchés l'un à l'autre dans la zone de montage (24), dans lequel les zones de retenue (28a, 28b) des éléments partiels de retenue (26a, 26b) sont conçues pour sécuriser la zone de fixation (22) de la au moins une pale de rotor (14) ou du segment de pale de rotor à l'état enclenché des zones de jonction (30a, 30b) dans la zone de montage (24), dans lequel la zone de jonction (30a) du premier élément partiel de retenue (26a) comprend une tige (32) avec au moins un nez d'encliquetage écarté (34a, 34b), qui peut être clipsé, pour établir la jonction clipsée, dans un logement de clipsage (36) de la zone de jonction (30b) du second élément partiel de retenue (26b), dans lequel le logement de clipsage (36) du second élément partiel de retenue (26b) comprend au moins une languette d'encliquetage (38a, 38b) et dans lequel la au moins une languette d'encliquetage (38a, 38b) peut être déformée, pour établir la jonction clipsée, de manière élastique entre une position de repos et une position déployée et/ou forme un biseau d'introduction pour clipser le au moins un nez d'encliquetage (34a, 34b) du premier élément partiel de retenue (26a), **caractérisé en ce que** les zones de jonction (30a, 30b) des deux éléments partiels de retenue (26a, 26b) pour établir la jonction clipsée peuvent être introduits, d'une part, par l'avant et, d'autre part, par l'arrière dans la zone de montage (24) et peuvent être enclenchés l'une avec l'autre dans la zone de montage (24) de sorte que les zones de retenue (28a, 28b) des éléments partiels de retenue (26a, 26b) sécurisent la position de la zone de fixation (22) de la pale de rotor (14) ou d'un segment de la pale de rotor dans la zone de montage (24).

2. Système de sécurité (16) selon la revendication 1, **caractérisé en ce que** le au moins un nez d'encliquetage (34a, 34b) présente, sur son côté opposé à la zone de retenue (28a), un contour d'introduction (35a, 35b) arrondi et/ou biseauté et/ou **en ce que** le au moins un nez d'encliquetage (34a, 34b) comprend, sur son côté tourné vers la zone de retenue (28a), une arête d'encliquetage (44a, 44b) qui inclut un angle prédéterminé avec un axe longitudinal de la tige (32) et/ou le logement de clipsage (36) s'engage à l'état enclenché dans une contre-dépouille du nez d'encliquetage (34a, 34b).

3. Système de sécurité (16) selon l'une quelconque des revendications précédentes, **caractérisé en ce que** la zone de jonction (30a, 30b) du second élément partiel de retenue (26b) comprend un logement (40) dans lequel le au moins un nez d'encliquetage (34a, 34b) du premier élément partiel de retenue (26a) est agencé à l'état enclenché des éléments partiels de retenue (26a, 26b).

4. Système de sécurité (16) selon l'une quelconque des revendications précédentes, **caractérisé en ce que** l'axe longitudinal de la tige (32) et/ou un axe d'extension principal du logement de clipsage (36) inclut ou incluent un angle prédéterminé avec un axe d'extension principal de la zone de retenue affectée (28a, 28b).

5. Système de sécurité (16) selon l'une quelconque des revendications précédentes, **caractérisé en ce que** les zones de jonction (30a, 30b) du premier élément partiel de retenue (26a) et du second élément partiel de retenue (26b) comprennent des butées (42a-f) qui se correspondent et à l'aide desquelles un mouvement relatif entre les éléments partiels de retenue (26a, 26b) peut être délimité.

6. Système de sécurité (16) selon l'une quelconque des revendications précédentes, **caractérisé en ce que** les zones de jonction (30a, 30b) du premier élément partiel de retenue (26a) et du second élément partiel de retenue (26b) sont conçues de sorte qu'elles ne puissent être déclipsées après enclenchement que de manière destructive.

7. Système de sécurité (16) selon l'une quelconque des revendications précédentes, **caractérisé en ce que** la zone de retenue (28a, 28b) et la zone de jonction (30a, 30b) du premier élément partiel de retenue (26a) et/ou du second élément partiel de retenue (26b) sont conçues sensiblement en forme de L en coupe transversale.

8. Procédé de sécurisation d'une zone de fixation (22) au moins d'une pale de rotor (14) ou d'un segment de pale de rotor dans une zone de montage (24) d'un corps de base de rotor (12), **caractérisé en ce que** l'on utilise un système de sécurité (16) selon l'une quelconque des revendications 1 à 7, dans lequel les zones de jonction (30a, 30b) des éléments partiels de retenue (26a, 26b) du système de sécurité (16) peuvent être insérés par les côtés opposés dans la zone de montage (24) et être enclenchés l'une avec l'autre dans la zone de montage (24) pour établir une jonction clipsée de sorte que les zones de retenue (28a, 28b) des éléments partiels de retenue (26a, 26b) sécurisent la zone de fixation (22) de la au moins une pale de rotor (14) ou du segment de pale de rotor à l'état enclenché des zones de jonction (30a, 30b) dans la zone de montage (24).

9. Rotor (10), en particulier pour une turbine à gaz thermique, comprenant un corps de base de rotor (12) qui comprend au moins une zone de montage (24), dans laquelle une zone de fixation (22) au moins d'une pale de rotor (16) ou d'un segment de pale de rotor est établie, **caractérisé en ce que** le rotor (10) comprend au moins un système de sécurité (16) selon l'une quelconque des revendications 1 à 7, au moyen duquel la zone de fixation (22) de la au moins une pale de rotor (14) ou du segment de pale de rotor est établie sur le corps de base (12) du rotor.

10. Rotor (10) selon la revendication 9, **caractérisé en ce que** la zone de montage (24) est conçue par rapport à un axe de rotation du rotor (10) sous la forme d'une ouverture de montage axiale (24) dans une zone de bord radialement externe du corps de base (12) du rotor.
